# FASCICULE DE BREVET EUROPEEN

(11) **EP 2 721 231 B1**
(45) Date de publication et mention de la délivrance du brevet: **14.01.2015**
(21) Numéro de dépôt: 12731571.1
(22) Date de dépôt: 14.06.2012
(51) Int. Cl.: E04H 15/54, E04H 15/40

(54) **ARTICLE DU TYPE TENTE OU ABRI**
ARTIKEL IN FORM EINES ZELTS ODER EINES SONSTIGEN UNTERSCHLUPFS
ARTICLE OF THE TENT OR SHELTER TYPE

(30) Priorité: 16.06.2011 FR 1155264
(43) Date de publication de la demande: 23.04.2014
(73) Titulaire: Decathlon, 59650 Villeneuve D'ascq (FR)
(72) Inventeur: HERPIN, Sophie, F-59000 Lille (FR); MICHALAK, Bruno, 59200 Tourcoing (FR)
(74) Mandataire: Balesta, Pierre
(86) Numéro de dépôt international: PCT/FR2012/051332
(87) Numéro de publication internationale: WO 2012/172256

(56) Documents cités:
- EP-A2- 0 074 028
- DE-A1-102007 027 271
- DE-U1- 20 306 171
- US-A- 3 244 186
- US-A- 5 750 242

## Description

La présente invention concerne le domaine technique des articles du type tente ou abri comprenant un élément de toit recouvrant au moins partiellement une zone d'abri, plus particulièrement ceux adaptés pour isoler thermiquement le ou les usagers disposés dans la zone d'abri afin d'améliorer leur confort, notamment en été sous de fortes chaleurs.

Généralement, les tentes comprennent également une chambre intérieure recouverte par ledit élément de toit et faisant office de zone d'abri.

En été, on observe que la température dans ces zones d'abri exposées au soleil, en particulier dans les chambres intérieures, est plus élevée que la température à l'extérieur de ladite zone d'abri, également désignée dans le présent texte par température ambiante. Il a ainsi été mesuré, à titre d'exemple sous des latitudes européennes, une différence de température allant jusqu'à 15°C entre la température de l'air dans les zones hautes de la chambre intérieure et la température de l'air ambiant à l'extérieur dudit article du type tente. De plus, il a été constaté que la présence d'un rayonnement thermique dans la chambre intérieure implique que la température ressentie (température radiante) par un utilisateur est supérieure à celle effectivement mesurée dans ladite chambre, ce qui accentue encore l'inconfort dû à la chaleur.

Il résulte que l'usager ne peut rester dans une tente ou un abri exposé au soleil en pleine journée sans souffrir d'une chaleur encore plus importante que celle se trouvant à l'extérieur de ladite zone d'abri.

Cette différence de température entre la zone d'abri, notamment la chambre intérieure, et l'ambiance est due, d'une part, à un apport de chaleur par rayonnement solaire et, d'autre part, à une ventilation insuffisante de la zone d'abri, en particulier de la chambre intérieure.

On observe ainsi un effet de serre, lié au rayonnement solaire, qui se produit dans la zone d'abri. Les éléments de toit laissent passer une partie du rayonnement solaire incident, lequel est composé de rayonnements ultra-violets (UV), visibles, et infra-rouges proches sur la gamme des longueurs d'ondes courtes (allant de 0,2 µm à 2µm). Cependant, lesdits éléments de toit ne permettent pas au rayonnement infra-rouge lointain ayant des grandes longueurs d'onde (supérieure à 5 µm) émis et réfléchis par la zone d'abri, en particulier par les parois de la chambre intérieure, le sol et éventuellement les usagers dans ladite zone, de s'échapper à l'extérieure de ladite zone d'abri.

Ces rayons dans l'infra-rouge lointain réfléchis et émis par la zone d'abri sont alors en majorité emprisonnés dans cette dernière et s'y accumulent, augmentant ainsi la température à l'intérieur de la zone d'abri mais également sur les parois de la chambre intérieure lorsqu'elle est prévue. Cet effet de serre est encore plus important dans une chambre intérieure.

On connaît ainsi de par le document US-2010/0059095 un abri de toit réversible comportant une face hiver de couleur foncée pour réchauffer la zone d'abri dans laquelle une ou plusieurs personnes sont logées et une face été de couleur claire afin de rafraîchir la zone d'abri en réfléchissant les rayons du soleil. En été, la face claire permet d'éviter que la température dans la zone d'abri ne soit trop élevée par rapport à l'ambiance. Cependant, la température dans la zone d'abri reste encore très élevée et il existe un besoin d'améliorer le confort thermique des usagers.

On connaît encore dans US-3.244.186, une tente comportant une partie été et une partie hiver aptes à être interchangées par rotation de 180° autour de son axe vertical sans qu'il soit nécessaire de retourner, de l'intérieur vers l'extérieur, cette dernière. A la figure 1, US-3.244.186 décrit une variante dans laquelle la tente est pourvue, sur sa face externe, d'un revêtement réfléchissant, par exemple, une peinture réfléchissante en aluminium et, sur sa face interne, d'un revêtement absorbant la chaleur, par exemple, une peinture noire non réfléchissante. En fonctionnement, lorsque la tente est exposée au rayons solaires, la face interne absorbe et stocke plus de chaleur que la face externe et réémet davantage de rayons infra-rouges lointains que la face externe engendrant ainsi le réchauffement de la zone d'abri que la tente recouvre.

La présente invention a ainsi pour objet de proposer un article de type tente ou abri permettant d'améliorer le confort thermique dans la zone d'abri, en particulier dans la chambre intérieure, tout en conservant un article léger, facile à fabriquer, pliable et présentant les caractéristiques de base d'un tel type d'article : imperméable à l'eau et perméable à l'air, résistant à l'abrasion et à la déchirure.

La présente invention pallie les problèmes précités en ce qu'elle a pour objet un article du type tente ou abri comprenant un élément de toit recouvrant au moins partiellement une zone d'abri, ledit élément de toit comprenant un panneau souple principal ayant des faces externe et interne opposées, la face interne étant destinée en fonctionnement à être orientée au regard de ladite zone d'abri, la face externe étant quant à elle destinée en fonctionnement à être orientée au regard des rayons solaires.

De manière caractéristique, la face interne présente un taux d'émissivité (%) des rayons infra-rouges lointains inférieur au taux d'émissivité (%) des rayons infra-rouge lointains de la face externe, et la face externe est agencée en sorte de réfléchir les rayons solaires.

Avantageusement, la fraction du rayonnement solaire absorbé par l'élément de toit est ré-émis davantage dans l'ambiance que dans la zone d'abri. Cet effet technique permet d'atténuer fortement l'effet de serre observé dans l'état de la technique puisque moins de rayons infrarouges lointains vont être ré-émis dans la zone d'abri et seront susceptibles de s'accumuler. Ainsi, le rayonnement thermique dans la zone d'abri (sol, usagers, éventuellement parois de la chambre intérieure) est diminué et ainsi corrélativement la température radiante perçu par l'usager ce qui améliore son confort thermique.

La combinaison des propriétés réfléchissantes de la face externe avec la différence d'émissivité entre les faces interne et externe du panneau principal permet d'atténuer encore l'effet de serre qui pourrait se produire dans la zone d'abri. En effet, une portion moins importante des rayons solaires incidents sera transmise puis ré-émise dans ladite zone d'abri, en particulier moins de rayonnement dans l'infra-rouge lointain sera susceptible de s'accumuler dans ladite zone. Le confort thermique de l'usager dans la zone d'abri est ainsi encore amélioré.

L'émissivité (ε) est la propriété de la surface d'un corps d'émettre de la chaleur par rayonnement, exprimée par le rapport entre l'énergie rayonnée par cette surface et celle rayonnée par un corps noir à la même température. Un corps noir est objet théorique qui absorbe tous les rayonnements électromagnétiques qu'il reçoit, à toutes les longueurs d'onde. Aucun rayonnement électromagnétique ne le traverse et aucun n'est réfléchi.

L'émissivité dépend ainsi de nombreux paramètres qui sont la température du corps en question, la direction du rayonnement, la longueur d'onde et surtout l'état de surface des faces interne et externe du panneau principal.

On comprend par réflexion le phénomène par lequel une onde tombant sur la surface de séparation de deux milieux de propagation doués de propriétés différentes retourne dans le milieu d'où elle provient, s'agissant en particulier du panneau souple principal, la face externe fait office de premier milieu tandis que l'air ambiant dans lequel débouche la face externe fait office de second milieu.

On comprend par transmission d'un rayonnement, le passage d'un rayonnement à travers un milieu, sans changement de longueur d'onde, en particulier à travers le panneau souple principal.

Les rayons solaires selon l'invention, couvrent le spectre solaire, lequel comprend notamment les rayons visibles, infra-rouges proches ainsi que les ultra-violets.

L'infra-rouge lointain (IRL) est une partie des rayons thermiques émis par les différents corps, tels que le sol, le panneau souple principal, une éventuelle chambre intérieure, des objets disposés dans la zone d'abri et enfin, et surtout, un ou plusieurs usagers disposés dans la zone d'abri. Les ondes dans l'infra-rouge lointain pénètrent la peau sans dommage et réchauffent les tissus du corps de l'usager de façon semblable au soleil mais sans la radiation nuisible des ultra-violets.

On comprend par infra-rouge lointains, tout rayonnement ayant des longueurs d'onde supérieure ou égale à 5µm.

On comprend par absorption d'un rayonnement, la pénétration, la rétention et l'assimilation dudit rayonnement dans l'épaisseur d'un matériau, dans le cas de la présente invention dans le panneau souple principal.

Les taux de réflexion, transmission, et absorption se définissent comme la fraction du rayonnement incident, en particulier du rayonnement solaire, qui est respectivement réfléchie, transmise ou absorbée.

L'émissivité, la réflexion, la transmission, et l'absorption forment les propriétés radiatives du panneau souple principal.

On comprend, par ambiance, tout ce qui est disposé à l'extérieur de l'article selon l'invention ; la face externe est en particulier destinée en fonctionnement à être orientée vers les rayons émis par le soleil.

Il convient de noter que la couleur de la face externe et/ou de la face interne n'influe pas sur les propriétés d'émissivité dans l'infra-rouge lointain du panneau souple principal. En effet, l'émissivité de la face externe blanche d'un panneau textile a été évaluée comme étant du même ordre que celle de la face externe colorée (par exemple orange ou verte) d'un autre panneau textile, à savoir de l'ordre de 83-85%.

L'article selon l'invention peut être une tente, de préférence dans ce cas, la tente comprend une chambre intérieure. L'article selon l'invention peut être également un abri comprenant un élément de toit, tel qu'un parasol, un parapluie, un auvent, un store.

La face interne du panneau souple principal est en contact au moins localement avec une couche d'air, soit une couche d'air d'épaisseur minimum lorsque la zone d'abri comporte une chambre intérieure, soit directement dans le volume d'air de la zone d'abri.

Le taux d'émissivité dans l'infra-rouge lointain des faces interne et externe peut être mesuré selon la méthode décrite ci-après ou selon la norme NF EN 15976.

Les valeurs d'émissivité sont données dans le présent texte à +/- 3 points de pourcentage près.

La différence d'émissivité ε (%) entre la face interne et la face externe est de préférence au moins de 3 points de %, encore de préférence au moins de 6 points de %.

De préférence, le panneau souple principal est revêtu selon sa face interne et/ou externe d'un film polymère de base, en particulier ne comprenant aucun composant ayant des propriétés particulières d'émissivité ou de réflexion. Ce film polymère de base a pour fonction de boucher les pores de la face interne et/ou de la face externe du panneau principal, de l'aplanir et d'améliorer son drapé. Ce fil polymère de base contribue également à conférer au panneau souple principal des propriétés de résistance à l'abrasion et d'imperméabilité à l'eau. De préférence, le poids/m² d'un film polymère de base est inférieur ou égal à 100 g/m², de préférence inférieur ou égal à 50 g/m², et encore de préférence inférieur ou égal à 10 g/m². Pour le cas où le panneau souple principal comprend deux films polymère de base disposés respectivement sur ses faces interne et externe, la somme des poids/m² des deux films est inférieure ou égale à 200 g/m², de préférence inférieure ou égale à 100 g/m², et encore de préférence inférieure ou égale à 20 g/m².

Les valeurs de poids/m² des films sont données dans le présent texte sur l'article fini lorsque les films sont secs (en particulier la phase solvant ou aqueuse de la composition liante d'enduction a été évaporée).

Dans une variante, le taux d'émissivité (%) des rayons infra-rouge lointains de la face interne est inférieur au moins de 10 points de %, de préférence inférieure au moins de 20 points de %, au taux d'émissivité (%) des rayons infra-rouge lointains de la face externe.

Plus la différence d'émissivité entre les faces externe et interne est importante, plus le rayonnement thermique dans la zone d'abri sera réduit, améliorant ainsi le confort thermique de l'usager.

Dans une variante, la zone d'abri comprend une chambre intérieure recouverte au moins partiellement par ledit élément de toit, ledit élément de toit et la chambre intérieure étant agencés en sorte d'être espacés au moins localement d'une distance (d) par une couche d'air, de préférence d'une distance (d) supérieure ou égale à 7 mm.

Cette couche d'air disposée entre la face interne du panneau principal et la chambre intérieure est nécessaire afin de ne pas altérer les propriétés d'émissivité de ladite face interne et conserver l'atténuation de l'effet de serre observé dans la zone d'abri.

La chambre intérieure est de préférence obtenue par l'assemblage d'un ou plusieurs panneaux souples pré-découpés, notamment des panneaux textiles.

Lorsque l'article selon l'invention ne comprend pas de telle chambre intérieure, le panneau principal entrant dans la composition de l'élément de toit, est suspendu au-dessus de la zone d'abri, la face interne dudit panneau principal est ainsi en contact avec une couche d'air.

La face externe du panneau principal étant destinée à être orientée directement au regard des rayons solaires, la face externe est en contact avec l'air ambiant qui forme ainsi en quelque sorte également une couche d'air à sa surface.

Dans une variante, la face externe du panneau souple principale présente un taux de réflexion supérieure ou égale à 40%, mesuré selon la norme NF EN 410.

Cette disposition permet encore d'améliorer l'effet recherché dans le cadre de l'invention à savoir diminuer la proportion des rayons solaires incidents transmise puis réémise dans la zone d'abri en sorte de limiter l'accumulation des rayons infra-rouges lointains de cette zone.

Dans une variante, la face externe du panneau souple principal est revêtue au moins partiellement d'un premier composant réfléchissant, et la face interne est revêtue au moins partiellement d'un second composant, lesdits premier et second composants étant sélectionnés en sorte que ledit premier composant présente une émissivité des rayons infra-rouges lointains (%) supérieure à l'émissivité des rayons infra-rouges lointains (%) du second composant.

Dans une variante, le premier composant et le second composant sont des particules métalliques, éventuellement oxydées.

Dans une variante, le premier composant est du dioxyde de titane et le second composant est une poudre d'aluminium ou d'argent.

Dans une variante, la face externe est revêtue au moins partiellement d'un premier film dans au moins un polymère et ledit premier composant, ledit film étant éventuellement coloré.

Le film peut être coloré par l'ajout d'un ou plusieurs pigments de couleur.

De préférence, le film polymère de base est disposé entre le premier film et la face externe du panneau souple principal.

Dans une variante, la face interne est revêtue au moins partiellement d'un second film dans au moins un polymère apte à rendre ladite face interne imperméable à l'eau, ledit second film comprenant éventuellement ledit second composant.

De préférence, le film polymère de base est disposé entre la face interne et le second film.

De préférence, le poids/m² du premier film et/ou du second film est inférieur ou égal à 100 g/m², de préférence inférieur ou égal à 50 g/m², encore de préférence inférieur ou égal à 10 g/m².

Dans une variante, le polymère est choisi seul ou en combinaison parmi les polymères suivants : polytétrafluoroéthylène, polyuréthane, polyéthylène téréphtalate, éthyl vinyl acétate (EVA).

Ledit polymère correspond à celui entrant dans la composition du film de base et/ou du premier film et/ou du second film.

Ledit polymère correspond au liant de la composition liante solvantée ou aqueuse mise en oeuvre par enduction à l'aide par exemple de rouleau(x) lécheur(s) et de râcle(s) pour former lesdits films.

Dans une variante, la proportion en poids du premier composant dans ledit premier film est inférieure ou égale à 75%, de préférence inférieure ou égale à 50%.

Les valeurs précitées sont données sur l'article fini.

De préférence, la proportion en poids du premier composant par rapport au poids total de la composition liante solvantée ou aqueuse destinée à former ledit premier film est inférieure ou égale à 25%, encore de préférence inférieure ou égale à 20%.

Dans une variante, la proportion en poids du second composant dans le second film est inférieure ou égale à 75%, de préférence inférieure ou égale à 50%.

Les valeurs précitées sont données sur l'article fini.

De préférence, la proportion en poids du second composant par rapport au poids total de la composition liante solvantée ou aqueuse destinée à former ledit second film est inférieure ou égale à 25%, encore de préférence inférieure ou égale à 15%, et encore de préférence inférieure ou égale à 10%.

Dans les variantes de réalisation décrites ci-dessus, les premier et second films peuvent être obtenus par enduction d'une composition polymérique comprenant un polymère et respectivement le premier ou le second composant. L'enduction peut être effectuée de manière connue par un rouleau lécheur ou une râcle.

Les premier et/ou second films peuvent également être laminés à chaud sur la face externe et/ou interne, respectivement, du panneau principal.

Dans une variante, la face interne est revêtue totalement ou partiellement d'un film métallisé, notamment un film aluminisé.

Dans ce cas, le film aluminisé peut être laminé à chaud selon tout ou partie de la face interne du panneau souple principal.

Dans une variante, le panneau souple principal est un panneau textile.

Les panneaux textiles décrits dans le présent texte peuvent être formés d'un ou plusieurs panneaux pré-découpé(s), formés à partir d'un ou plusieurs tissus et/ou nontissés et/ou tricots.

La présente invention sera mieux comprise à la lecture d'un exemple de réalisation, cité à titre non limitatif, et illustré par les figures décrites ci-après et annexées à la présente, dans lesquelles :
- La figure 1 est une représentation schématique et en perspective d'un exemple d'article du type tente selon l'invention,
- La figure 2 est une représentation selon le plan de coupe II-II effectué à la figure 1, du panneau souple principal,
- La figure 3 est une représentation schématique de l'atténuation de l'effet de serre observé dans la zone d'abri de l'article décrit à la figure 1, et
- La figure 4 est un tableau illustrant les propriétés de transmission et de réflexion du rayonnement solaire ainsi que l'émissivité dans l'infra-rouge lointain de différents échantillons (n°2-4) de panneaux souples principaux comparativement à un panneau souple principal de l'état de la technique (échantillon 1).

L'article du type tente 1, représenté à la figure 1, comprend un élément de toit 2 recouvrant une zone d'abri 3. L'élément de toit 2 comprend un panneau souple principal 4 ayant des faces externe 4a et interne 4b opposées, la face interne 4b étant destinée en fonctionnement à être orientée au regard de ladite dite zone d'abri 3. La face interne 4b présente un taux d'émissivité (%) des rayons infra-rouges inférieur au taux d'émissivité des rayons infra-rouges de la face externe 4a. La zone d'abri 3 comprend une chambre intérieure 5, recouverte par l'élément de toit 2, ledit élément de toit 2 et la chambre intérieure 5 étant agencés en sorte d'être espacés au moins localement d'une distance (d) par une couche d'air 6. Dans cet exemple précis, la distance d est supérieure ou égale à 7 mm. De préférence, le taux d'émissivité de la face interne 4b est inférieur au moins de 20 points de pourcentage au taux d'émissivité de la face externe 4a.

La face externe 4a du panneau souple principal 4 est agencée en sorte de réfléchir les rayons solaires, de préférence la face externe 4a présente un taux de réflexion supérieure ou égale à 40% (mesurée selon la norme NF EN 410).

Dans cet exemple précis, la face externe 4a est revêtue d'un premier film polymère 7 comprenant des particules métalliques oxydées, de préférence du dioxyde de titane. La seconde face interne 4b est revêtue d'un second film polymère 8 comprenant des particules métalliques non oxydées, de préférence une poudre d'aluminium. Les premier et second films 7,8 polymères sont de préférence dans un ou plusieurs polymères sélectionnés parmi les polymères suivants : polyéthylène téréphtalate, polyuréthane, polytétrafluoroéthylène, éthylvinyl acétate.

La figure 4 illustre ainsi les propriétés de transmission et de réflexion de différents échantillons de panneaux souples mesurées selon la norme NF EN 410. L'échantillon n°1 de l'état de la technique est un panneau textile dont la face externe n'est revêtue d'aucun film et dont la face interne est revêtue d'un film en polyuréthane ne comprenant aucun composant ayant une fonction de réflexion ou d'émissivité particulière, en particulier ne comprenant pas de particules métalliques oxydées ou non. L'échantillon n°2 correspond à un panneau textile dont seule la face externe a été revêtue d'un film polymère comprenant une poudre d'aluminium. L'échantillon n°3 correspond à un panneau textile dont seule la face externe a été revêtue d'un film polymère comprenant du dioxyde de titane. L'échantillon n°4 correspond au panneau souple principal 4 selon l'invention. Les panneaux souples textiles à partir desquels les échantillons 1 à 4 ont été préparés sont les mêmes, notamment ils sont tissés avec des fils en polyester. La proportion en dioxyde de titane et en poudre d'aluminium est sensiblement la même dans chacun des films polymères. Enfin, le film polymère est à base de polyuréthane. Dans cet exemple précis, les faces externe 4a et interne 4b sont revêtues aussi d'un film polymère de base, dont le poids/m² est de préférence inférieur ou égal à 10 g/m². Les films polymères de base sont interposés respectivement entre les faces interne et externe et les premier et second films polymères comprenant les premier et second composants.

Dans une variante, la proportion en poids des premier et second composants respectivement dans les premier et second films diffèrent. Dans ce cas, la composition liante solvantée ou aqueuse destinée à former le premier film comprend par rapport à son poids total entre 15% et 20% en poids de TiO₂, et la composition liante solvantée ou aqueuse destinée à former le second film comprend par rapport à son poids total entre 4% et 12% en poids de poudre d'argent.

Le taux d'absorption a été déduit des taux de transmission et de réflexion. Les taux de transmission, de réflexion et d'absorption sur le spectre solaire ont été mesurés par un rayonnement incident émis en direction de la face externe des échantillons à tester. Le taux d'émissivité dans l'infra-rouge lointain des faces interne et/ou externe a été mesurée selon une méthode de mesure décrite ci-dessous à l'aide d'un émissomètre de la marque INGLAS et ayant pour référence TIR 100-2.

Les valeurs de transmission, de réflexion et d'émissivité sont données à plus ou moins 3% près.

De préférence, les valeurs de transmission et les valeurs de réflexion sont données respectivement à plus ou moins 1 point de % près et 2 points de % près.

On observe ainsi que le taux d'émissivité de la face externe d'un panneau de l'état de la technique est élevé puisqu'il est de 80%. Le taux d'émissivité de la face externe de l'échantillon n° 2 est faible puisqu'il est de 55%, ainsi que la transmission des rayons sur le spectre solaire est également faible puisqu'elle est de 7%. Le taux d'émissivité de la face externe de l'échantillon n° 3 est élevé puisque de 79% et proche de celui de l'échantillon n°1 de l'état de la technique mais présente une bonne réflexion des rayons solaires puisque celle-ci est de 44%.

Les taux d'émissivité des faces internes des échantillons N° 1, 2 et 3 sont théoriquement du même ordre puisque qu'aucune de ces faces internes n'est revêtue d'un film comprenant un composant ayant une fonction de réflexion ou d'émissivité particulière. L'émissivité des faces internes des échantillons N° 1, 2 et 3 est ainsi du même ordre que celle mesurée pour la face externe de l'échantillon n°1, à savoir 80% à plus ou moins 3 % près. Ainsi, l'émissivité des faces internes et externes des échantillons N°1 et N°3 sont du même ordre, tandis que l'émissivité de la face interne de l'échantillon N°2, de l'ordre de 80% à plus ou moins 3% près, est nettement supérieure à celle de la face externe revêtue d'un film comprenant des particules en aluminium, laquelle est de 55% à plus ou moins 3% près.

Le taux d'émissivité de la face interne 4b du panneau souple principal 4 (échantillon n°4) est de 58% ce qui est inférieur au moins de 20 points de pourcentage au taux d'émissivité de 83% de la face externe 4a.

En fonctionnement, les rayons solaires incidents 9 arrivent sur la face externe 4a du panneau principal 4, une partie 10 de ces rayons est réfléchie, une autre partie 11 est absorbée, et enfin une dernière partie 12 est transmise. Ainsi, la proportion des rayons solaires transmis 12 dans la tente 1 (de l'ordre de 8%) est plus faible que dans l'état de la technique (de l'ordre de 34%) car la face externe 4a est agencée en sorte de réfléchir les rayons solaires. Les rayons transmis 12 dans la zone d'abri 3, tel que cela est visible à la figure 3, sont réfléchis à nouveau ou absorbés puis ré-émis dans l'infra-rouge lointain par le sol 13, la peau d'un éventuel usager 14 et les parois de la chambre intérieure 5 pour former un rayonnement dans l'infra-rouge lointain représenté par les flèches 15. Lorsque ces rayons 15 sont ré-émis par les parois de la chambre intérieure 5 vers le panneau souple principal 4, ils sont de nouveau absorbés par le panneau principal 4. Grâce aux propriétés d'émissivité des faces 4a et 4b du panneau souple principal 4, le rayonnement ainsi absorbé par le panneau 4, soit directement à partir du rayonnement solaire incident 9 (partie 11), soit indirectement à partir du rayonnement infra-rouge lointain 15, est davantage ré-émis par la face externe 4a dans l'ambiance que par la face interne 4b vers la zone d'abri 3. Sur l'ensemble de ce cycle, l'effet de serre est ainsi considérablement diminué par rapport à ce qui est observé dans l'état de la technique pour une tente connue équipée d'un élément de toit comprenant un panneau principal tel que l'échantillon n°1.

Une étude en soufflerie climatique sur l'article du type tente 1 décrit dans les figures 1 à 3 a été effectuée comparativement à un article de même structure comprenant un élément de toit ayant un panneau principal de l'état de la technique (échantillon n°1). L'article 1 est disposé dans une pièce disposant d'un plafond aménagé en sorte d'émettre des rayons sur le spectre solaire. Les paramètres climatiques de la soufflerie sont déterminés dans ladite pièce en sorte de reproduire une journée d'été sous des latitudes européennes avec un vent très faible. L'énergie émise par le plafond de ladite pièce est de l'ordre de 600 watts/m² au sol. Des thermocouples, un globe noir et des capteurs de flux radiatifs (pyranomètres) permettent respectivement de mesurer la température de l'ambiance (à l'extérieur desdits articles), la température radiante dans la zone d'abri et le taux de transmission de l'article dans la zone d'abri (les capteurs de flux radiatifs sont placés sur la face externe 4a du panneau principal 4 ainsi qu'au sol dans la chambre intérieure 5 et de façon équivalente pour l'article de l'état de la technique). On observe ainsi une diminution de 6°C sur la température radiante entre l'article 1 et l'article de l'état de la technique, une baisse de 2°C de l'air dans la zone d'abri 3 par rapport à la zone d'abri de l'état de la technique et un taux de transmission du rayonnement solaire divisé par 4 dans la zone d'abri 3. La température radiante est liée au rayonnement thermique solaire et/ou infra-rouge lointain absorbé par la peau d'un usager, la forte diminution de ce critère permet ainsi une nette amélioration du confort thermique de l'usager puisque celui-ci ci ressent moins la chaleur.

Il est à noter que les capacités d'émission du rayonnement solaire de la soufflerie climatique dans laquelle été réalisé cet essai étaient limitées à 600 watts/m² au sol, alors que les conditions d'usage en plein été avec un ciel entièrement dégagé seraient à rapprocher d'une émission de 800-1000 watts/m² au sol. La réduction du rayonnement thermique ainsi que de la température radiante par rapport à l'état de la technique devrait encore être plus important pour ces conditions d'usage.

Les taux d'émissivité dans l'infra-rouge lointain décrits dans le cadre de la présente invention peuvent être mesurés selon la norme européenne EN 15976 ou encore selon la méthode d'essai décrite ci-après.

Cette méthode est une mesure indirecte de l'émissivité, et plus particulièrement de l'émissivité hémisphérique. Ainsi, un corps noir hémisphérique, à une température de 100°C, rayonne vers une face donnée d'un échantillon dont on souhaite mesurer l'émissivité. La portion réfléchie du flux thermique par ladite face de l'échantillon est alors mesurée à l'aide d'un émissomètre. L'émissivité est ainsi déduite de la loi de Kirchoff de conservation de l'énergie : (1=tau + alpha +rho), dans laquelle tau est le coefficient de transmission, rho est le coefficient de réflectivité et alpha est le coefficient d'absorption. Partant du postulat que les panneaux souples principaux des échantillons 1 à 4 sont opaques au rayonnement infra-rouge lointain, tau est nul dans cette gamme de longueur d'onde (correspond donc à l'infra-rouge lointain). On considère de plus que la longueur d'onde est monochromatique car l'on se place dans l'infra-rouge lointain pour la réflexion et l'émissivité de sorte que l'émissivité (epsilon) est égale à la valeur alpha dans la loi de Kirchoff énoncée ci-dessus, ainsi l'émissivité vaut 1-rho. La mesure de l'émissivité est effectuée avec un émissomètre TIR100-2 de la marque INGLAS. Deux étalons de faible émissivité et de forte émissivité, respectivement, sont utilisés au préalable pour calibrer la méthode de mesure. On mesure ainsi plus précisément l'émissivité hémisphérique des rayons infra-rouges lointains, qui correspond effectivement à la production de chaleur radiante.

## Revendications

1. Article du type (1) tente ou abri comprenant un élément de toit (2) recouvrant au moins partiellement une zone d'abri (3), ledit élément de toit comprenant un panneau souple principal (4) ayant des faces externe (4a) et interne (4b) opposées, la face interne (4b) étant destinée en fonctionnement à être orientée au regard de ladite zone d'abri (3), la face externe (4a) étant destinée en fonctionnement à être orientée au regard des rayons solaires, **caractérisé en ce que** la face interne (4b) présente un taux d'émissivité (%) des rayons infra-rouges lointains inférieur au taux d'émissivité (%) des rayons infra-rouge lointains de la face externe (4a) et **en ce que** la face externe (4a) est agencée en sorte de réfléchir les rayons solaires.

2. Article (1) selon la revendication 1, **caractérisé en ce que** le taux d'émissivité (%) des rayons infra-rouges lointains de la face interne (4b) est au moins inférieure de 10 points de %, de préférence au moins inférieur de 20 points de %, au taux d'émissivité (%) des rayons infra-rouges lointains de la face externe (4a).

3. Article (1) selon l'une ou l'autre des revendications 1 et 2, **caractérisé en ce que** la zone d'abri (3) comprend une chambre intérieure (5) recouverte au moins partiellement par ledit élément de toit (2), ledit élément de toit (2) et la chambre intérieure (5) étant agencés en sorte d'être espacés au moins localement d'une distance (d) par une couche d'air (6), de préférence d'une distance (d) supérieure ou égale à 7 mm.

4. Article (1) selon l'une des revendications 1 à 3, **caractérisé en ce que** la face externe (4a) présente un taux de réflexion supérieure ou égale à 40%, mesuré selon la norme NF EN 410.

5. Article (1) selon l'une des revendications 1 à 4, **caractérisé en ce que** la face externe (4a) du panneau souple principal (4) est revêtue au moins partiellement d'un premier composant réfléchissant, et la face interne (4b) est revêtue au moins partiellement d'un second composant, lesdits premier et second composants étant sélectionnés en sorte que ledit premier composant présente une émissivité des rayons infra-rouges lointains supérieure à l'émissivité des rayons infra-rouges lointains du second composant.

6. Article (1) selon la revendication 5, **caractérisé en ce que** le premier composant et le second composant sont des particules métalliques, éventuellement oxydées.

7. Article (1) selon l'une ou l'autre des revendications 5 et 6, caractérisé en ce le premier composant est du dioxyde de titane et en ce que le second composant est une poudre d'aluminium ou d'argent.

8. Article selon l'une des revendications 5 à 7, **caractérisé en ce que** la face externe (4a) est revêtue au moins partiellement d'un premier film (7) dans au moins un polymère et ledit premier composant, ledit film (7) étant éventuellement coloré.

9. Article (1) selon l'une des revendications 1 à'8, **caractérisé en ce que** la face interne est revêtue au moins partiellement d'un second film (8) dans au moins un polymère apte à rendre ladite face interne imperméable à l'eau, ledit film comprenant éventuellement ledit second composant.

10. Article (1) selon l'une ou l'autre des revendications 8 et 9, **caractérisé en ce que** le polymère est choisi seul ou en combinaison parmi les polymères suivants : polytétrafluoroéthylène, polyuréthane, polyéthylène téréphtalate, ethyl vinyl acétate (EVA).

11. Article (1) selon l'une des revendications 8 à 10, **caractérisé en ce que** la proportion en poids du premier composant dans ledit premier film (7) est inférieure ou égale à 75%, de préférence inférieure ou égale à 50%.

12. Article (1) selon l'une des revendications 9 à 11, **caractérisé en ce que** la proportion en poids du second composant dans le second film (8) est inférieure ou égale à 75%, de préférence inférieure ou égale à 50%.

13. Article (1) selon l'une des revendications 1 à 11, **caractérisé en ce que** la face interne (4b) est revêtue totalement ou partiellement d'un film métallisé, notamment un film aluminisé.

14. Article (1) selon l'une des revendications 1 à 13, **caractérisé en ce que** le panneau souple principal (4) est un panneau textile.

## Patentansprüche

1. Artikel vom Typ (1) Zelt oder Unterschlupf, umfassend ein Dachelement (2), das einen Unterschlupfbereich (3) wenigstens teilweise bedeckt, wobei das Dachelement ein flexible Hauptwand (4) mit gegenüberliegenden Außen- (4a) und Innenseiten (4b) umfasst, wobei die Innenseite (4b) im Betrieb dazu bestimmt ist, dem Unterschlupfbereich (3) gegenüber ausgerichtet zu sein, wobei die Außenseite (4a) im Betrieb dazu bestimmt ist, den Sonnenstrahlen gegenüber ausgerichtet zu sein, **dadurch gekennzeichnet, dass** die Innenseite (4b) einen Emissionsgrad (%) für ferne Infrarotstrahlung aufweist, der niedriger als der Emissionsgrad (%) für ferne Infrarotstrahlung der Außenseite (4a) ist, und dass die Außenseite (4a) dazu eingerichtet ist, die Sonnenstrahlen zu reflektieren.

2. Artikel (1) nach Anspruch 1, **dadurch gekennzeichnet, dass** der Emissionsgrad (%) für ferne Infrarotstrahlung der Innenseite (4b) wenigstens um 10 Prozentpunkte geringer, vorzugsweise wenigstens um 20 Prozentpunkte geringer, als der Emissionsgrad (%) für ferne Infrarotstrahlung der Außenseite (4a) ist.

3. Artikel (1) nach dem einen oder dem anderen der Ansprüche 1 und 2, **dadurch gekennzeichnet, dass** der Unterschlupfbereich (3) eine Innenkammer (5) umfasst, die durch das Dachelement (2) wenigstens teilweise bedeckt ist, wobei das Dachelement (2) und die Innenkammer (5) so angeordnet sind, dass sie wenigstens lokal um einen Abstand (d) durch eine Luftschicht (6), vorzugsweise um einen Abstand (d) größer oder gleich 7 mm, beabstandet sind.

4. Artikel (1) nach einem der Ansprüche 1 bis 3, **dadurch gekennzeichnet, dass** die Außenseite (4a) einen Reflexionsgrad größer oder gleich 40 %, gemessen nach der Norm NF EN 410, aufweist.

5. Artikel (1) nach einem der Ansprüche 1 bis 4, **dadurch gekennzeichnet, dass** die Außenseite (4a) der flexiblen Hauptwand (4) wenigstens teilweise mit einer ersten reflektierenden Komponente überzogen ist und die Innenseite (4b) wenigstens teilweise mit einer zweiten Komponente überzogen ist, wobei die erste und die zweite Komponente derart gewählt sind, dass die erste Komponente ein Emissionsvermögen für ferne Infrarotstrahlung aufweist, das größer als das Emissionsvermögen für ferne Infrarotstrahlung der zweiten Komponente ist.

6. Artikel (1) nach Anspruch 5, **dadurch gekennzeichnet, dass** die erste Komponente und die zweite Komponente Metallpartikel sind, die eventuell oxidiert sind.

7. Artikel (1) nach dem einen oder dem anderen der Ansprüche 5 und 6, **dadurch gekennzeichnet, dass** die erste Komponente Titandioxid ist und dass die zweite Komponente ein Aluminium- oder Silberpulver ist.

8. Artikel (1) nach einem der Ansprüche 5 bis 7, **dadurch gekennzeichnet, dass** die Außenseite (4a) wenigstens teilweise mit einem ersten Film (7) aus wenigstens einem Polymer und der ersten Komponente überzogen ist, wobei der Film (7) eventuell farbig ist.

9. Artikel (1) nach einem der Ansprüche 1 bis 8, **dadurch gekennzeichnet, dass** die Innenseite wenigstens teilweise mit einem zweiten Film (8) aus wenigstens einem Polymer, welches geeignet ist, die Innenseite wasserundurchlässig zu machen, überzogen ist, wobei der Film eventuell die zweite Komponente umfasst.

10. Artikel (1) nach dem einem oder dem anderen der Ansprüche 8 und 9, **dadurch gekennzeichnet, dass** das Polymer allein oder in Kombination aus den folgenden Polymeren ausgewählt ist: Polytetrafluorethylen, Polyurethan, Polyethylenterephthalat, Ethylenvinylacetat (EVA).

11. Artikel (1) nach einem der Ansprüche 8 bis 10, **dadurch gekennzeichnet, dass** der Gewichtsanteil der ersten Komponente in dem ersten Film (7) kleiner oder gleich 75 %, vorzugsweise kleiner oder gleich 50 % ist.

12. Artikel (1) nach einem der Ansprüche 9 bis 11, **dadurch gekennzeichnet, dass** der Gewichtsanteil der zweiten Komponente in dem zweiten Film (8) kleiner oder gleich 75 %, vorzugsweise kleiner oder gleich 50 % ist.

13. Artikel (1) nach einem der Ansprüche 1 bis 11, **dadurch gekennzeichnet, dass** die Innenseite (4b) vollständig oder teilweise mit einem metallisierten Film, insbesondere einem aluminisierten Film überzogen ist.

14. Artikel (1) nach einem der Ansprüche 1 bis 13, **dadurch gekennzeichnet, dass** die flexible Hauptwand (4) eine Textilbahn ist.

## Claims

1. An article (1) of the tent or shelter type including a roof element (2) at least partially covering a shelter area (3), said roof element including a flexible main panel (4) having opposite outer (4a) and inner (4b) faces, the inner face (4b) being intended during operation to be oriented across from said shelter area (3), the outer face (4a) being intended during operation to be oriented across from the sun's rays, **characterized in that** the inner face (4b) has an emissivity rate (%) of far infrared rays lower than the emissivity rate (%) of far infrared rays of the outer face (4a), and **in that** the outer face (4a) is arranged so as to reflect the solar rays.

2. The article (1) according to claim 1, **characterized in that** the emissivity rate (%) of the far infrared rays of the inner face (4b) is less than at least 10 % points, preferably less than at least 20 % points, at the emissivity rate (%) of the far infrared rays of the outer face (4a).

3. The article (1) according to either of claims 1 and 2, **characterized in that** the shelter area (3) includes an inner room (5) at least partially covered by said roof element (2), said roof element (2) and the inner room (5) being arranged so as to be spaced apart at least locally by a distance (d) by a layer of air (6), preferably by a distance (d) greater than or equal to 7 mm.

4. The article (1) according to one of claims 1 to 3, **characterized in that** the outer face (4a) of the main flexible panel has a reflection rate greater than or equal to 40%, measured according to standard NF EN 410.

5. The article (1) according to one of claims 1 to 4, **characterized in that** the outer face (4a) of the main flexible panel (4) is at least partially coated with a first reflective component, and the inner face (4b) is at least partially coated with a second component, said first and second components being selected such that said first component has an emissivity of far infrared rays (%) greater than the emissivity of the far infrared rays (%) of the second component.

6. The article (1) according to claim 5, **characterized in that** the first component and the second component are metal particles, optionally oxidized.

7. The article (1) according to either of claims 5 and 6, **characterized in that** the first component is titanium dioxide and the second component is a powder of aluminum or silver.

8. The article according to one of claims 5 to 7, **characterized in that** the outer face (4a) is at least partially coated with a first film (7) of a first polymer and said first component, said film (7) optionally being colored.

9. The article (1) according to one of claims 1 to 8, **characterized in that** the inner face is at least partially coated with a second film (8) in at least one polymer capable of making said inner face impermeable to water, said second film optionally including said second component.

10. The article (1) according to either of claims 8 and 9, **characterized in that** the polymer is chosen alone or in combination from among the following polymers: polytetrafluoroethylene, polyurethane, polyethylene terephthalate, ethyl vinyl acetate (EVA).

11. The article (1) according to one of claims 8 to 10, **characterized in that** the proportion by weight of the first component in said first film (7) is less than or equal to 75%, preferably less than or equal to 50%.

12. The article according to one of claims 9 to 11, **characterized in that** the proportion by weight of the second component in the second film (8) is less than or equal to 75%, preferably less than or equal to 50%.

13. The article (1) according to one of claims 1 to 11, **characterized in that** the inner face (4b) is completely or partially coated with a metallized film, in particular an aluminized film.

14. The article (1) according to one of claims 1 to 13, **characterized in that** the main flexible panel (4) is a textile panel.
